# FASCICULE DE BREVET EUROPEEN

(11) **EP 2 636 828 B1**
(45) Date de publication et mention de la délivrance du brevet: **14.05.2014**
(21) Numéro de dépôt: 13157811.4
(22) Date de dépôt: 05.03.2013
(51) Int. Cl.: E05C 9/00, E05C 9/18

(54) **Ferrure de verrouillage de type crémone ou crémone-serrure équipant un ouvrant de porte ou fenêtre**
Verriegelungsbeschlag mit Treibstange für einen Flügel einer Tür oder eines Fensters
Lock fitting of the espagnolette type for a door- or window-wing

(30) Priorité: 05.03.2012 FR 1252001
(43) Date de publication de la demande: 11.09.2013
(73) Titulaire: FERCO, 57445 Reding (FR)
(72) Inventeur: Alvarez, Eric, F-57870 Hommert (FR); Monsch, Pierre, 67700 Saverne (FR); Stosse, Michel, 57870 Walscheid (FR)
(74) Mandataire: Rhein, Alain

(56) Documents cités:
- EP-A2- 1 234 938
- DE-A1- 3 008 043
- DE-A1- 3 633 853
- DE-A1- 19 854 718
- DE-C1- 19 839 409
- FR-A1- 2 959 770

## Description

L'invention concerne une ferrure de verrouillage de type crémone ou crémone-serrure équipant un ouvrant de porte ou fenêtre et comportant au moins une tringle de manoeuvre agissant sur des organes de verrouillage mobiles entre une position de verrouillage et une position déverrouillée contre l'action de moyens de rappel élastique.

La présente invention trouvera son application dans le domaine des ferrures de verrouillage de type crémone ou crémone-serrure dites « automatiques » car procurant un verrouillage, notamment, sous l'action de moyens de rappel élastique.

On connaît déjà plusieurs crémones ou crémones-serrures répondant à la description ci-dessus et comportant au moins une tringle de manoeuvre agissant sur des organes de verrouillage de type galet ou similaires pour procurer un verrouillage multipoints de l'ouvrant d'une porte, fenêtre ou analogue. Plus particulièrement, une telle crémone ou crémone-serrure comporte un mécanisme de commande au travers duquel il est possible d'agir sur cette ou ces tringles de manoeuvre, notamment pour repousser celles-ci dans la position déverrouillée et, ainsi, obtenir l'ouverture de l'ouvrant.

Comme déjà précisé plus haut, l'invention s'attache plus particulièrement aux crémones ou crémones-serrures dont la ou les tringles de manoeuvre sont soumises à l'action de moyens de rappel élastique tendant à repousser cette ou ces tringles de manoeuvre depuis leur position déverrouillée dans leur position de verrouillage. L'objectif visé étant d'obtenir un verrouillage multipoints de l'ouvrant au moment de refermer celui-ci sur son cadre dormant.

Ainsi, on connaît plus particulièrement une crémone-serrure comportant un mécanisme de commande au travers duquel la commande de déverrouillage de la ou des tringles de manoeuvre intervient manuellement par l'intermédiaire de la poignée de commande, des moyens de blocage permettant de maintenir cette ou ces tringles de manoeuvre dans cette position déverrouillée, contre l'action des moyens de rappel élastique. Un doigt de commande de déblocage monté sur l'ouvrant, voire équipant le pêne demi-tour, est défini apte à rendre ces moyens de blocage inactifs au moment d'entrer en contact avec le cadre dormant lors de la fermeture de la porte ou fenêtre et, ainsi, pour libérer, à cet instant, la ou les tringles de manoeuvre, repoussées alors en position de verrouillage sous l'impulsion des moyens de rappel élastique.

On comprend bien que ces derniers doivent avoir une raideur suffisante pour conférer une force de rappel permettant de garantir l'engagement des organes de verrouillage équipant la ou les tringles de manoeuvre dans leurs gâches respectives au moment où intervient ledit verrouillage.

Comme cela vient d'être expliqué, la ou les tringles de manoeuvre sont repoussées depuis cette position de verrouillage dans la position déverrouillée par une intervention de l'usager sur la poignée de commande produisant la compression des moyens de rappel élastique. Une fois la porte ou fenêtre ouverte, ce sont des moyens de blocage qui maintiennent cette ou ces tringles de manoeuvre en position déverrouillée contre l'action des moyens de rappel élastique préalablement contraints.

Pour se dispenser de la complexité que représente, au niveau du mécanisme de commande, lesdits moyens de blocage ainsi que les moyens de commande de déblocage auxquels il a été fait référence plus haut, il a été imaginé une solution de ferrure de verrouillage multipoints de conception plus simple.

Plus particulièrement, il est d'ores et déjà connu d'équiper, notamment une porte, d'une serrure comportant un pêne demi-tour soumis à des moyens de rappel élastique tendant à le repousser dans sa position verrouillée. La commande de déverrouillage de ce pêne demi-tour s'obtient par l'action sur une poignée ou un bouton de commande, sachant qu'en interrompant cette action sur cette poignée ou ce bouton de commande, le pêne demi-tour revient dans sa position de verrouillage. Du fait de sa tête chanfreinée, il suffit de repousser en position de fermeture la porte pour que ledit pêne, en entrant en contact avec, notamment, sa gâche sur le dormant, recule dans sa position déverrouillée pour, une fois la porte convenablement refermée sur le dormant, avancer, à nouveau, dans sa position de verrouillage, sous l'impulsion du ressort de rappel et, ainsi, venir s'engager dans la gâche qui lui est attribuée.

On a donc imaginé d'appliquer ce principe à une crémone ou une crémone-serrure procurant un verrouillage multipoints.

Ainsi, il est tout particulièrement connu le document FR 2 959 770, qui divulgue une ferrure selon le préambule de la revendication 1.

Dans ce document, il est prévu d'équiper la tringle de manoeuvre de plusieurs organes de verrouillage, qui, dans un mode de réalisation, empruntent la forme de pêne à crochet. Un élément de rappel, agissant individuellement sur un tel pêne ou, par son intermédiaire, sur la tringle de manoeuvre, tend, là encore, à repousser celle-ci et/ou individuellement les pênes dans leur position de verrouillage. Du fait de leur forme effilée ou chanfreinée, les pênes à crochets sont, sous l'impulsion de leurs gâches respectives, repoussés individuellement, depuis leur position de verrouillage, dans leur position déverrouillée au moment de repousser l'ouvrant de la porte ou fenêtre dans sa position de fermeture, ceci jusqu'à pouvoir s'engager dans lesdites gâches sous l'impulsion du ou des éléments de rappel.

La problématique de ce type de ferrures de verrouillage autorisant une fermeture et un verrouillage multipoints par simple claquement de l'ouvrant sur son dormant, autrement dit, sans intervention sur le mécanisme de commande pour repousser lesdits organes de verrouillage dans leur position déverrouillée, réside dans l'importance de l'impulsion à imprimer audit ouvrant, pour qu'au contact avec le dormant, chacun desdits organes de verrouillage soit effectivement repoussé dans la position de déverrouillage contre l'action des moyens de rappel élastique. En d'autres termes, l'impulsion doit être suffisante pour obtenir la compression des moyens de rappel élastique et la remontée desdits organes de verrouillage depuis leur position de verrouillage dans leur position déverrouillée pour permettre leur engagement dans leurs gâches.

Il est évident que sous l'importance de cette impulsion non négligeable, il en résulte un bruit d'entrechoquement desdits organes de verrouillage avec leurs gâches, bruit non négligeable, sans compter les sollicitations mécaniques qui en découlent.

Pour répondre à ces difficultés, on pourrait imaginer réduire la raideur et par conséquent la force de rappel des moyens élastique. Cependant, si une telle mesure facilite le passage de la position de verrouillage dans la position déverrouillée, des moyens de rappel de faible raideur ne permettent pas de garantir le rappel en position de verrouillage et donc l'engagement des organes de verrouillage dans leurs gâches, en raison de la résistance à cet engagement que procurent lesdites gâches et les forces de frottement.

Le problème que pose encore ce type de crémone ou crémone-serrure automatique, réside dans la sécurité au verrouillage, en particulier lorsque l'un des organes de verrouillage, pour des raisons de déformation et de mauvais réglages, ne peut librement s'engager dans sa gâche sous l'impulsion du seul rappel élastique. Dans ce cas, il est usuel qu'aucun des organes de verrouillage ne soit en mesure de verrouiller la porte ou fenêtre de sorte que celle-ci reste ouverte alors que l'usager est persuadé du contraire, l'ayant repoussée contre le cadre dormant.

Comme déjà expliqué plus haut, pour tenter de compenser ce risque, il est généralement choisi des moyens de rappel élastique de raideur importante qui augmentent le bruit d'impact des organes de verrouillage contre la gâche lors de la fermeture, mais, en outre, génèrent un bruit de verrouillage, lui aussi, d'intensité non négligeable, provoqué par l'engagement en force de ces organes de verrouillage dans leurs gâches.

La présente invention se propose de remédier à l'ensemble des préoccupations précitées.

C'est dans une première démarche inventive que l'on a imaginé assister le relevage d'une tringle de manoeuvre, contre l'action de moyens de rappel élastique dans une phase finale de fermeture de l'ouvrant sur le cadre dormant et non sous le seul effet de l'impact des organes de verrouillage sur leurs gâches.

D'une part, au travers d'une telle assistance, le relevage pouvant s'effectuer sur une course de fermeture d'amplitude plus importante, peut être démultiplié dans son mouvement et, ainsi, être rendu plus facile pour une raideur donnée de moyens de rappel élastique.

D'autre part, le relevage assisté permet d'éviter le bruit d'entrechoquement de l'ensemble des organes de verrouillage avec leurs gâches respectives.

C'est dans une seconde démarche inventive que l'on a pensé que les moyens assistant le relevage de la ou des tringles de manoeuvre, constituent, à eux seuls, des moyens de verrouillage. Autrement dit, ces moyens de relevage constituent en soi un organe de verrouillage apte à venir s'insérer, une fois la porte ou fenêtre fermée, dans une gâche sur le dormant pour garantir le verrouillage de la porte ou fenêtre, même si les autres organes de verrouillage que portent la tringle, ne s'engagent pas convenablement ou partiellement dans leurs gâches respectives sous l'impulsion des moyens de rappel élastique agissant sur ladite tringle.

Finalement, on a imaginé que les moyens de relevage constituent, en outre, des moyens de commande de déblocage de la ou des tringles de manoeuvre aptes à libérer celles-ci et, donc, l'action des moyens de rappel élastique, une fois la ou les tringles de manoeuvre repoussées dans leur position de déverrouillage et l'ouvrant parfaitement refermé sur le dormant. Autrement dit, la commande de déblocage de la ou des tringles de manoeuvre, intervient nécessairement à l'instant précis où la porte ou fenêtre est convenablement refermée, voire même verrouillée sous l'impulsion desdits moyens de relevage constituant, comme indiqué plus haut, un organe de verrouillage.

A cet effet, l'invention concerne une ferrure de verrouillage de type crémone ou crémone-serrure équipant un ouvrant de porte ou fenêtre et comportant au moins une tringle de manoeuvre agissant sur des organes de verrouillage mobiles entre une position de verrouillage et une position déverrouillée contre l'action de moyens de rappel élastique, caractérisée par le fait qu'elle comporte une béquille de relevage, qui, en coopération avec une butée ou une gâche repousse, sur une course finale de fermeture de l'ouvrant, la tringle de manoeuvre en direction de déverrouillage contre l'action des moyens de rappel élastique.

Selon d'autres caractéristiques additionnelles, lesdits moyens de rappel élastique se présentent sous forme d'un ressort relié, à une extrémité, à la tringle de manoeuvre et, à son extrémité opposée, à une têtière rapportée fixement sur l'ouvrant et à l'arrière de laquelle vient se déplacer ladite tringle de manoeuvre.

Selon un mode de réalisation, lesdits organes de verrouillage sur lesquels agit ladite tringle de manoeuvre, empruntent la forme de galets aptes à coopérer avec une gâche.

Selon un autre mode de réalisation, ladite béquille de relevage est définie par un levier monté d'un côté avant, opposé à la tringle de manoeuvre, de ladite têtière, ledit levier étant monté basculant autour d'un axe sur ladite tringle de manoeuvre en passant au travers d'une ouverture oblongue ménagée au niveau de ladite têtière.

Selon encore un autre mode de réalisation, ladite ferrure comporte des moyens de blocage en rotation de la béquille de relevage, lesdits moyens se présentant sous forme d'un ergot de retenue dont est pourvu sur le côté avant la têtière et sur lequel vient s'emboîter, au travers d'un logement de réception adapté, la béquille de relevage.

De préférence, sur le côté avant de la têtière, est ménagée une butée d'anti-soulèvement apte à coopérer avec une butée formant gâche avec laquelle coopère la béquille de relevage.

D'autres buts et avantages de la présente invention apparaîtront au cours de la description qui va suivre se rapportant à un exemple de réalisation.

La compréhension de cette description sera facilitée en se référant aux dessins ci-joints dans lesquels :
- la figure 1 est une représentation schématisée d'une porte dont l'ouvrant est équipé d'une ferrure de verrouillage conformément à l'invention ;
- la figure 2 est une représentation schématisée et en perspective de cette béquille, repoussée dans le plan de l'ouvrant et ramenée en position de verrouillage lorsque la porte est refermée ;
- la figure 3 est une représentation schématisée de la position de la béquille de relevage lorsque la porte est ouverte ;
- la figure 4 illustre, de manière schématisée, la fonction de relevage ;
- la figure 5 illustre le positionnement d'un organe de verrouillage au-dessus de sa gâche lorsque la tringle de manoeuvre a été repoussée dans ladite position de déverrouillage ;
- la figure 6 illustre une représentation schématisée ladite béquille repoussant la tringle dans sa direction de déverrouillage lors de la course finale de fermeture de l'ouvrant ;
- la figure 7 illustre de manière schématisée et en perspective, l'arrivée de la béquille de relevage sensiblement dans l'alignement de la tringle et l'action de la butée, formant gâche, sur ladite béquille pour repousser celle-ci dans sa position d'engagement dans cette gâche ;
- la figure 8 représente, en transparence, la position verrouillée de la béquille, formant organe de verrouillage dans la gâche correspondante ;
- la figure 9 illustre, de manière schématisée, des moyens de rappel élastique agissant sur la tringle en coopération avec une têtière abritant cette dernière ; et
- la figure 10 illustre de manière schématisée la coopération avec une boutonnière dans la tringle de manoeuvre de l'embout que comporte l'axe de basculement du levier correspondant à la béquille de relevage.

Tel que représenté dans les figures des dessins ci-joints, la présente invention a trait à une ferrure de verrouillage 1 de type crémone ou crémone-serrure venant à équiper, comme illustré dans la figure 1, un ouvrant 2 de porte 3 ou fenêtre venant se refermer, par exemple, sur un cadre dormant 4 qui peut également être un vantail de service, le cas échéant.

Ce cadre dormant 4 comporte des gâches 5, 5a, susceptibles de coopérer avec des organes de verrouillage 6, 6a qui équipent la ferrure de verrouillage 1.

Celle-ci comporte plus particulièrement au moins une tringle de manoeuvre 7 agissant sur des organes de verrouillage 6, mobiles entre une position de verrouillage 8 et une position déverrouillée 9 contre l'action de moyens de rappel élastique 10.

Ainsi, il est par exemple visible dans la figure 9 de tels moyens de rappel élastique 10 sous forme d'un ressort relié, d'une part, à la tringle de manoeuvre 7 à une extrémité 11 et à son extrémité opposée 12, à une têtière 13 rapportée fixement sur l'ouvrant 2 et à l'arrière de laquelle vient se déplacer ladite tringle de manoeuvre 7.

Bien évidemment, on peut envisager des moyens de rappel élastique 10 agissant sur cette tringle de manoeuvre 7 de manière distincte à la solution exposée ci-dessus à titre d'exemple non limitatif.

Pour en revenir aux organes de verrouillage 6 sur lesquels agit ladite tringle de manoeuvre 7, ceux-ci peuvent emprunter la forme de galets 14 aptes à coopérer avec une gâche 5 que l'on voit illustrée, notamment, dans les figures 4 et 5. Plus particulièrement, dans ces figures, ladite tringle de manoeuvre 7 est précisément repoussée dans sa position déverrouillée 9 autorisant, comme on le voit, l'engagement du galet 14 dans ladite gâche 5.

De manière plus particulière à l'invention, cette ferrure de verrouillage 1, selon l'invention, comporte une béquille de relevage 15 qui, en coopération avec une butée et/ou une gâche 16, est en mesure de repousser, sur une course finale 17 de fermeture de l'ouvrant 2 visible sur la figure 6, ladite tringle de manoeuvre 7 dans sa direction de déverrouillage contre l'action des moyens de rappel élastique 10.

Selon un mode de réalisation avantageux, ladite béquille de relevage 15 est définie par un levier 18 monté du côté avant 19 à la têtière 13. Il est tout particulièrement monté basculant autour d'un axe 20 sur la tringle de manoeuvre 7 en passant au travers d'une ouverture oblongue 21 ménagée au niveau de ladite têtière 13.

Ce levier 18 est monté basculant autour de l'axe 20 contre l'action de moyens de rappel élastique, non visibles sur les dessins, tendant à le repousser dans une position 22 décalée angulairement par rapport à l'axe 23 d'alignement avec la tringle de manoeuvre 7 et ladite têtière 13. Dans sa position décalée 22, ce levier 18 est orienté en direction du cadre dormant 4 contre lequel est prévu venir se refermer l'ouvrant 2. Justement, au moment de cette fermeture, ledit levier 18 au travers de son extrémité libre 24, opposé à l'axe 20 de basculement, vient coopérer avec ladite butée 16 ménagée au niveau dudit cadre dormant 4.

Plus exactement, cette extrémité 24 prend appui à cet instant sur un rebord 25 que comporte cette butée 16. Au travers de cette coopération, tout déplacement de cette extrémité 24 du levier 18 verticalement vers le bas est empêché.

De la sorte, en poursuivant la fermeture de l'ouvrant 2 ayant pour conséquence de repousser le levier 18 depuis sa position décalée angulairement 22 dans sa position dans l'axe d'alignement 23, cela conduit, sous l'effet de la coopération de l'extrémité 24 avec le rebord 25, à repousser verticalement vers le haut son axe de pivotement 20. Ce mouvement est répercuté sur la tringle de manoeuvre 7 avec laquelle coopère l'axe 20. Cette tringle de manoeuvre 7 vient donc entamer une course verticale ascendante depuis sa position déverrouillée 9 en direction de sa position de verrouillage 8.

Il convient d'observer, que, conformément à l'invention, cette action de la béquille de relevage ne peut être que partielle. Autrement dit, la tringle de manoeuvre 7 peut éventuellement ne pas atteindre totalement cette position déverrouillée 9, le complément de déplacement pouvant résulter d'une coopération adéquate des organes de verrouillage 6 avec leurs gâches 5.

Quoiqu'il en soit, une fois la position déverrouillée 9 atteinte par la tringle de manoeuvre 7 et l'ouvrant 2 convenablement refermé sur le cadre dormant 4, il convient de faire en sorte que la tringle de manoeuvre 7 puisse regagner sa position de verrouillage 8 d'où résulte l'engagement des organes de verrouillage 6 dans leurs gâches 5 respectives.

Selon l'invention, dans une course terminale 26 de fermeture de l'ouvrant 2, comme visible sur la figure 7, la butée 16 comporte encore un rebord d'appui 27 avec lequel vient coopérer, au travers de l'un 28 de ses chants latéraux, le levier 18 tendant à décaler ce dernier dans l'axe d'alignement 29 en repoussant son extrémité libre 24 en dehors de sa coopération avec le rebord 25. Cette extrémité libre 24 du levier 18 n'étant plus en appui avec ce rebord 25 et sa mobilité verticale étant alors libérée, la tringle de manoeuvre 7, sous l'action des moyens de rappel élastique 10, peut regagner sa position de verrouillage 8 provoquant l'engagement des organes de verrouillage 6 dans leurs gâches 5.

De manière plus particulièrement avantageuse, au travers de son axe de basculement 20, le levier 18 est monté avec une mobilité relative sur la tringle de manoeuvre 7.

Plus exactement, au travers de cette mobilité relative, une fois repoussé dans l'axe d'alignement 23, le levier 18 est défini apte à se déplacer verticalement, indépendamment de ladite tringle de manoeuvre 7, pour venir s'engager, au travers de son extrémité libre 24, dans une ouverture 29 formant gâche que comporte la butée 16.

Ainsi, si cette extrémité 24 du levier 18 peut s'engager dans cette ouverture 29 sous l'impulsion du déplacement de la tringle de manoeuvre 7 depuis sa position déverrouillée 9 dans sa position de verrouillage 8, cet engagement peut également être obtenu, même au cas où ladite tringle de manoeuvre 7 devait rester bloquée dans sa position déverrouillée 9. Plus particulièrement, au travers de cette mobilité relative, le levier 18 peut retomber librement de sorte que son extrémité 24 s'engage dans l'ouverture formant gâche 29 et garantisse, ainsi, le verrouillage de l'ouvrant:

Très concrètement, au niveau de la tringle de manoeuvre 7 est ménagée une boutonnière 30 comportant une ouverture sensiblement circulaire 31 sous laquelle s'étend un oblong 32.

Quant à l'axe de basculement 20, au niveau de son extrémité venant à coopérer avec la tringle de manoeuvre 7, il comporte un embout 33 dont la largeur 34 est ajustée à la largeur de l'oblong 32 et la longueur 35 à la section de l'ouverture circulaire 31. Ainsi, lorsque cet embout 33 se trouve engagé dans cette ouverture circulaire 31, il peut librement pivoter à l'intérieur de cette dernière pour autoriser le basculement du levier 18, lequel doit pouvoir regagner sa position décalée 22 au moment de l'ouverture de la porte ou fenêtre.

Dans le mode de réalisation illustré dans les figures des dessins ci-joints, sur le côté avant 19 de la têtière 13 est monté un boîtier 36 recevant au travers de l'axe de basculement 20, le levier 18.

Dans ce cas, la mobilité relative résulte d'un montage coulissant de cet axe de basculement 20 du levier 18 dans ou sur le boîtier 36. Celui-ci est lui-même monté coulissant sur ladite têtière 13 et coopère, au travers de l'ouverture oblongue 21, avec la tringle de manoeuvre 7 par l'intermédiaire d'un doigt d'entraînement 37. Un tel mode de réalisation ne se distingue pas fondamentalement de celui décrit précédemment dans la mesure où cela aboutit à des moyens permettant de désolidariser le verrouillage de la porte ou fenêtre par l'intermédiaire du levier 18, ceci par engagement de son extrémité libre 24 dans l'ouverture formant gâche 29 du verrouillage de ladite tringle de manoeuvre 7 correspondant à l'engagement des organes de verrouillage 6 qu'elle actionne dans leurs gâches respectives 5.

De manière avantageuse, encore, ladite ferrure de verrouillage 1 comporte des moyens 38 de blocage en rotation de la béquille de relevage 15 lorsqu'elle est dans sa position de verrouillage 39 engagée dans l'ouverture formant gâche 29 dans la butée 16. En effet, sans ce blocage en rotation 38, l'ouverture de la porte ou fenêtre pourrait être rendue possible par basculement de ladite béquille de relevage 15.

Concrètement, lesdits moyens de blocage en rotation 38 se présentent sous forme d'un ergot de retenue 40 dont est pourvu sur ce côté avant 19 la têtière 13 et sur lequel vient s'emboîter, au travers d'un logement de réception 41 adapté, le levier 18 correspondant à la béquille de relevage 15 au moment de gagner, par déplacement vertical, sa position de verrouillage 39, c'est-à-dire lors de l'engagement de l'extrémité libre 24 dans l'ouverture formant gâche 29.

A noter, encore, que sur ce côté avant 19 de la têtière 13, peut être ménagée une butée d'anti-soulèvement 42 apte à coopérer avec ladite butée formant gâche 16 avec laquelle coopère la béquille de relevage 15 pour empêcher, lorsque l'ouvrant 2 est refermé sur son cadre dormant 4, le soulèvement de l'ouvrant dans le cadre d'une tentative de décrochement des organes de verrouillage 6, 6a de leurs gâches respectives 5, 5a.

Plus précisément, au moment de refermer l'ouvrant 2, cette butée d'anti-soulèvement 42, en venant se positionner immédiatement sous ladite butée formant gâche 16, permet de conduire à ce résultat.

## Revendications

1. Ferrure (1) de verrouillage de type crémone ou crémone-serrure équipant un ouvrant (2) de porte (3) ou fenêtre, ladite ferrure (1) comportant au moins une tringle de manoeuvre (7) agissant sur des organes de verrouillage (6,6A) mobiles entre une position de verrouillage et une position déverrouillée contre l'action de moyens de rappel élastique (10), **caractérisée par le fait qu'**elle comporte une béquille de relevage (15), qui, en coopération avec une butée ou une gâche (16), repousse, sur une course finale de fermeture de l'ouvrant, la tringle de manoeuvre (7) en direction de déverrouillage contre l'action des moyens de rappel élastique (10).

2. Ferrure (1) selon la revendication 1, **caractérisée par le fait que** ladite béquille de relevage (15) est définie par un levier (18) monté d'un côté avant (19), opposé à la tringle de manoeuvre (7), de ladite têtière (13), ledit levier (18) étant monté basculant autour d'un axe (20) sur la tringle de manoeuvre (7) en passant au travers d'une ouverture oblongue (21) ménagée au niveau de ladite têtière (13).

3. Ferrure (1) selon la revendication 2 **caractérisée par le fait que** le levier (18) est monté basculant autour de l'axe (20) sur la tringle de manoeuvre (7), contre l'action de moyens de rappel élastique tendant à le repousser dans une position (22) décalée par rapport à l'axe (23) d'alignement avec la tringle de manoeuvre (7), en direction de ladite butée ou gâche (16).

4. Ferrure selon la revendication 3, **caractérisée par le fait que** la butée ou gâche (16) comporte un rebord (25) sur lequel est prévu apte à prendre appui l'extrémité libre (24), opposée à l'axe (20) de basculement, du levier (18), lorsque repoussé dans sa position décalée (22), pour empêcher tout déplacement de cette extrémité (24) dudit levier (18) verticalement vers le bas.

5. Ferrure selon l'une des revendications 3 ou 4, **caractérisée par le fait que** la butée ou gâche (16) comporte encore un rebord d'appui (27) contre lequel vient coopérer, au travers de l'un (28) de ses chants latéraux, le levier (18) tendant à décaler ce dernier dans l'alignement (29) en repoussant son extrémité (24) en dehors de sa coopération avec le rebord (25), dans une course terminale (26) de fermeture de l'ouvrant (2).

6. Ferrure selon l'une quelconque des revendications précédentes, **caractérisée par le fait que** le levier (18) est monté, au travers de son axe de basculement (20) avec une mobilité relative sur la tringle de manoeuvre (7) de manière apte à se déplacer verticalement et indépendamment de cette dernière.

7. Ferrure selon l'une quelconque des revendications 2 à 7, **caractérisée par le fait que** la butée ou gâche (16) comporte une ouverture (29) formant gâche dans laquelle peut s'engager le levier (18) au travers de son extrémité libre (24).

8. Ferrure selon la revendication 6 ou 7, **caractérisée par le fait qu'**au niveau de la tringle de manoeuvre (7) est ménagée une boutonnière (30) comportant une ouverture sensiblement circulaire (31) sous laquelle s'étend un oblong (32), tandis que l'axe de basculement (20), au niveau de son extrémité venant à coopérer avec la tringle de manoeuvre (7), comporte un embout (33) dont la largeur (34) est ajustée à la largeur de l'oblong (32) et dont la longueur (35) est ajustée à la section de l'ouverture circulaire (31) pour librement pivoter à l'intérieur de cette dernière et autoriser le basculement du levier (18).

9. Ferrure selon l'une quelconque des revendications 2 à 8, **caractérisée par le fait que** sur le côté avant (19) de la têtière (13) est monté un boîtier (36) recevant, au travers de l'axe de pivotement (20), le levier (18).

10. Ferrure selon la revendication 9, **caractérisée par le fait que** l'axe de basculement (20) du levier (18) est monté coulissant dans ou sur le boîtier (36) lui-même monté coulissant sur la têtière (13) et coopérant, au travers d'une ouverture oblongue (21), avec la tringle de manoeuvre (7), par l'intermédiaire d'un doigt d'entraînement (37).

11. Ferrure selon l'une quelconque des revendications 7 à 10, **caractérisée par le fait qu'**il comporte des moyens (38) de blocage en rotation de la béquille de relevage (15) dans sa position de verrouillage (39) engagée dans l'ouverture formant gâche (29) dans la butée (16).

12. Ferrure selon la revendication 11, **caractérisée par le fait que** les moyens de blocage (38) se présentent sous forme d'un ergot de retenue (40) dont est pourvue, sur le côté avant (19) la têtière (13) et sur lequel vient s'emboîter, au travers d'un logement de section (41), le levier (18) correspondant à la béquille de relevage (15) au moment de gagner, par déplacement vertical, sa position de verrouillage (39), lors de l'engagement de l'extrémité libre (24) dans l'ouverture formant gâche (29).

13. Ferrure selon l'une quelconque des revendications précédentes, **caractérisée par le fait que** sur le côté avant (19) de la têtière (13) est ménagée une butée d'anti-soulèvement (42) apte à coopérer avec la butée ou gâche (16) avec laquelle coopère la béquille de relevage (15) pour empêcher, lorsque l'ouvrant (2) est refermé, le soulèvement de l'ouvrant (2).

## Patentansprüche

1. Verriegelungsbeschlag (1) der Art Treibstangengetriebe oder Treibstangenschloss, mit dem ein Flügel (2) einer Tür (3) oder eines Fensters ausgestattet ist, wobei der besagte Beschlag (1) zumindest eine Betätigungsstange (7) umfasst, die auf Verriegelungsglieder (6 6A) wirken, die gegen der Wirkung von elastischen Rückstellmitteln (10) zwischen einer Verriegelungsposition und einer entriegelten Position beweglich sind, **dadurch gekennzeichnet, dass** er einen Hebeständer (15) umfasst, der in Zusammenwirkung mit einem Anschlag bzw. einem Schließblech (16) die Betätigungsstange (7) während einem Endhub der Schließung des Flügels gegen der Wirkung von elastischen Rückstellmitteln (10) in Entriegelungsrichtung zurückdrängt.

2. Beschlag (1) nach Anspruch 1, **dadurch gekennzeichnet, dass** der besagte Hebeständer (15) von einem Hebel (18) gebildet ist, der an einer der Betätigungsstange (7) gegenüberliegenden Vorderseite (19) des besagten Stulpes (13) gelagert ist, wobei der besagte Hebel (18) schwenkbar um eine Achse (20) auf der Betätigungsstange (7) gelagert ist, wobei er durch eine im Bereich des besagten Stulpes (13) vorgesehene längliche Öffnung (21) hindurchgeht.

3. Beschlag (1) nach Anspruch 2, **dadurch gekennzeichnet, dass** der Hebel (18) schwenkbar um die Achse (20) auf der Betätigungsstange (7) gegen der Wirkung von elastischen Rückstellmitteln gelagert ist, die dazu neigen, diesen in eine bezüglich der Achse (23) der Ausrichtung mit der Betätigungsstange (7) versetzte Position (22) in Richtung des besagten Anschlags oder Schließblechs (16) zurückzudrängen.

4. Beschlag nach Anspruch 3, **dadurch gekennzeichnet, dass** der Anschlag bzw. das Schließblech (16) einen hochstehenden Rand (25) umfasst, auf dem das der Kippachse (20) gegenüberliegende freie Ende (24) des Hebels (18) geeignet vorgesehen ist, zu ruhen, wenn dieser in seiner versetzten Position (22) zurückgedrängt ist, um jegliche Bewegung dieses Endes (24) des besagten Hebels (18) vertikal nach unten zu verhindern.

5. Beschlag nach einem der Ansprüche 3 oder 4, **dadurch gekennzeichnet, dass** der Anschlag bzw. das Schließblech (16) auch einen hochstehenden Auflagerand (27) umfasst, gegen dem der Hebel (18) mit einem (28) seiner Seitenränder zusammenwirkt, wobei er dazu neigt, diesen letzteren in Ausrichtung (29) zu versetzen, indem er dessen Ende (24) während einem Endhub (26) des Schließens des Flügels (2) außer Zusammenwirkung mit dem hochstehenden Rand (25) drängt.

6. Beschlag nach irgendeinem der vorhergehenden Ansprüche, **dadurch gekennzeichnet, dass** der Hebel (18) über seine Schwenkachse (20) mit einer relativen Beweglichkeit so auf der Betätigungsstange (7) gelagert ist, dass er in der Lage ist, sich vertikal und unabhängig von dieser letzteren zu bewegen.

7. Beschlag nach irgendeinem der Ansprüche 2 bis 7, **dadurch gekennzeichnet, dass** der Anschlag bzw. das Schließblech (16) eine, ein Schließblech bildende Öffnung (29) umfasst, in die der Hebel (18) mit seinem freien Ende (24) eingreifen kann.

8. Beschlag nach Anspruch 6 oder 7, **dadurch gekennzeichnet, dass** im Bereich der Betätigungsstange (7) ein Knopfloch (30) vorgesehen ist, das eine im wesentlichen kreisförmige Öffnung (31) umfasst, unterhalb der sich ein Langloch erstreckt (32), während die Schwenkachse (20) im Bereich ihres Ende, das mit der Betätigungsstange (7) zusammenwirkt, ein Endstück (33) umfasst, dessen Breite (34) der Breite des Langloches (32) angepasst ist und dessen Länge (35) dem Querschnitt der kreisförmigen Öffnung (31) angepasst ist, um frei im Inneren dieser letzteren zu schwenken und die Kippung des Hebels (18) zu erlauben.

9. Beschlag nach irgendeinem der Ansprüche 2 bis 8, **dadurch gekennzeichnet, dass** auf der Vorderseite (19) des Stulpes (13) ein Gehäuse (36) gelagert ist, das über die Schwenkachse (20) den Hebel (18) aufnimmt.

10. Beschlag nach Anspruch 9, **dadurch gekennzeichnet, dass** die Schwenkachse (20) des Hebels (18) gleitbar in oder an dem Gehäuse (36) gelagert ist, das selbst gleitend auf dem Stulp (13) gelagert ist, und durch eine längliche Öffnung (21) hindurch über einen Antriebsstift (37) mit der Betätigungsstange (7) zusammenwirkt.

11. Beschlag nach irgendeinem der Ansprüche 7 bis 10, **dadurch gekennzeichnet, dass** er Mittel (38) zum Sperren in Drehung des Hebeständers (15) in seiner Verriegelungsposition (39) in der Öffnung in der ein Schließblech (29) bildenden Öffnung in dem Anschlag (16) umfasst.

12. Beschlag nach Anspruch 11, **dadurch gekennzeichnet, dass** die Sperrmittel (38) in der Form eines Haltestiftes (40) ausgestaltet sind, mit dem der Stulp (13) an der Vorderseite (19) versehen ist und auf dem sich der, dem Hebeständer (15) entsprechende Hebel (18) über ein Gehäuse eines Querschnitts (41) verschachtelt, wenn er durch vertikale Verschiebung bei dem Eingriff des freien Endes (24) in die ein Schließloch (29) bildende Öffnung in seine Verriegelungsposition (39) geht.

13. Beschlag nach irgendeinem der vorhergehenden Ansprüche, **dadurch gekennzeichnet, dass** an der Vorderseite (19) des Stulpes (13) eine Antihebungsanschlag vorgesehen ist, der geeignet ist, mit dem Anschlag bzw. Schließblech (16) zusammenzuwirken, mit dem der Hebeständer (15) zusammenwirkt, um, wenn der Flügel (2) geschlossen ist, das Anheben des Flügels (2) zu verhindern.

## Claims

1. Locking fitting (1) of the type espagnolette or espagnolette-lock a leaf (2) of a door (3) or window is provided with, said fitting (1) including at least one operating rod (7) acting on locking organs (6, 6A) movable between a locking position and an unlocked position against the action of springy restoring means (10), wherein it includes a lifting stand (15), which, in cooperation with a stop or a keeper (16), pushes the operating rod (7) on a final travel distance for closing the leaf back in the unlocking direction against the action of the springy restoring means (10).

2. Fitting (1) according to claim 1, wherein said lifting stand (15) is defined by a lever (18) mounted on a front side (19), opposite to the operating rod (7), of said face-plate (13), said lever (18) being mounted pivotally about an axis (20) on the operating rod (7) while passing through an elongate opening (21) provided for at the level of said face-plate (13).

3. Fitting (1) according to claim 2, wherein the lever (18) is mounted pivotally about the axis (20) on the operating rod (7), against the action of springy restoring means tending to push it back into a position (22) offset with respect to the axis (23) of alignment with the operating rod (7), in the direction of said stop or keeper (16).

4. Fitting according to claim 3, wherein the stop or keeper (16) includes a rim (25), on which the free end (2 4), opposite the axis of tilting (20), of the lever (18) is designed capable of resting when it is pushed back into its offset position (22), in order to prevent any movement of this end (24) of said lever (18) vertically downwards.

5. Fitting according to one of claims 3 or 4, wherein the stop or keeper (16) also includes a resting rim (27), against which the lever (18) cooperates, through one (28) of its side edges, tending to offset the latter in alignment (29) by pushing its end (24) out of cooperation with the rim (25), on a final travel distance (26) for closing the leaf (2).

6. Fitting according to any of the preceding claims, wherein the lever (18) is mounted through its axis of tilting (20) with a relative mobility on the operating rod (7), so as to be capable of moving vertically and independently from the latter.

7. Fitting according to any of claims 2 to 7, wherein the stop or keeper (16) includes an opening (29) forming a keeper, into which the lever (18) can insert by its free end (24).

8. Fitting according to claim 6 or 7, wherein at the level of the operating rod (7) a button-hole (30) including a substantially circular opening (31) is provided for, under which an elongate opening (32) extends, while the axis of tilting (20), at the level of its end cooperating with the operating rod (7), includes a ferrule (33), the width (34) of which is adjusted to the width of the elongate opening (32) and the length (35) of which is adjusted to the cross-section of the circular opening (31), in order to freely pivot inside the latter and to permit the tilting of the lever (18).

9. Fitting according to any of claims 2 to 8, wherein at the front side (19) of the face-plate (13) a housing (36) is mounted receiving, through the axis of tilting (20), the lever (18).

10. Fitting according to claim 9, wherein the axis of tilting (20) of the lever (18) is slidably mounted in or on the housing (36), which is in turn slidably mounted on the face-plate (13), and cooperates, through an elongate opening (21), with the operating rod (7), through a driving catch (37).

11. Fitting according to any of claims 7 to 10, wherein it includes means (38) for locking the lifting stand (15) in rotation in its locking position (39), inserted in the opening forming a keeper (29) in the stop (16).

12. Fitting according to claim 11, wherein the locking means (38) are in the form of a retaining pawl (40), which the face-plate (13) is provided with at the front side (19) and which the lever (18) corresponding to the lifting stand (15) encases with through a housing having a cross-section (41) at the time of returning, by vertical displacement, to the locking position (39) during the insertion of the free end (24) into the opening forming a keeper (29).

13. Fitting according to any of the preceding claims, wherein at the front side (19) of the face-plate (13) an anti-lifting stop (42) is provided for, capable of cooperating with the stop or keeper (16), which the lifting stand (15) cooperates with, in order to prevent, when the leaf (2) is closed, the lifting of the leaf (2).
